# EUROPÄISCHE PATENTSCHRIFT

(11) **EP 1 932 634 B1**
(45) Veröffentlichungstag und Bekanntmachung des Hinweises auf die Patenterteilung: **19.08.2009**
(21) Anmeldenummer: 07033571.6
(22) Anmeldetag: 23.11.2007
(51) Int. Cl.: B26D 1/24, B26D 5/02, B26D 7/26, B65H 35/02

(54) **Verfahren zum Positionieren von Messern einer Schneidvorrichtung und zugehörige Schneidvorrichtung**
Method for positioning cutters of a cutter device and corresponding cutting device
Procédé de positionnement de couteaux d'un dispositif de coupe et dispositif de coupe correspondant

(30) Priorität: 27.11.2006 DE 102006055902
(43) Veröffentlichungstag der Anmeldung: 18.06.2008
(73) Patentinhaber: Düspohl Maschinenbau GmbH, 33758 Schloss Holte-Stukenbrock (DE)
(72) Erfinder: Wagner, Uwe, 33335 Gütersloh (DE)
(74) Vertreter: Philipp, Matthias

(56) Entgegenhaltungen:
- EP-A- 0 389 751
- EP-A- 0 794 040
- EP-A- 1 319 480
- DE-A1- 10 023 210
- DE-U1-6202005 001 72
- DE-U1-0202005 003 12
- FR-A- 2 798 878
- GB-A- 2 089 269
- US-A- 4 224 847
- US-A- 5 378 221
- US-A1- 2005 061 121

## Beschreibung

Die Erfindung betrifft ein Verfahren zum Positionieren von Messern einer Schneidvorrichtung, die horizontal gerichtet durchlaufendes Bahnmaterial in Streifen mittels mindestens eines Tellermesserpaares schneidet, das auf einer Oberwelle ein tellerförmiges Obermesser und auf einer Unterwelle ein zugeordnetes das Obermesser schneidend berührendes Untermesser aufweist, nach dem Oberbegriff des Anspruchs 1.

Die Erfindung betrifft ferner eine Schneidvorrichtung zur Durchführung des Verfahrens und zum Schneiden von horizontal gerichtet durchlaufendem Bahnmaterial in Streifen mittels mindestens eines Tellermesserpaares, das auf einer Oberwelle ein tellerförmiges Obermesser und auf einer Unterwelle ein zugeordnetes, das Obermesser schneidend berührendes Untermesser aufweist, nach dem Oberbegriff des Ansprüchs 11.

Aus der DE 100 23 210 A1 ist eine gattungsgemäße Schneidvorrichtung bekannt, bei der die Messer wie folgend beschrieben positioniert werden. Zunächst werden die Messer von Hand in etwa auf eine gewünschte Position geschoben. Ein Sensor einer Verschiebeeinrichtung erfasst durch Verfahren entlang der entsprechenden Ober- oder Unterwelle, auf der die Messer angeordnet sind, die IST-Position der auf der Welle angeordneten Messer. Eine Steuerung steuert die Verschiebeeinrichtung folgend so, daß jedes Messer aus seiner IST-Position in die zugehörige SOLL-Position geschoben wird. Da in der Steuerung über die Programmierung nicht nur die jeweils gewünschte Position der Messer vorgebbar ist, sondern auch die charakteristischen konstruktiven Daten der verwendeten Messer berücksichtigt werden können, ist mit Hilfe des Sensors immer eine Erfassung der wichtigsten Position, nämlich der Position der Schneidekante des Messers, unmittelbar möglich. Die Verschiebeeinrichtung weist Eingriffsmittel auf, beispielsweise in Form von verschieb- oder schwenkbaren Mitnehmfingern, die bei Eingriff je nach Gestaltung entweder an der durch die Schneidekante definierten Anlagefläche und/oder an der durch die Rückenkante definierten Anlagefläche, aber auch an der Umfangsfläche formschlüssig oder reibschlüssig, anlegbar sind.

Ein Nachteil des bekannten Verfahren ist, daß die Messer auf der Welle von Hand vorpositioniert werden, wodurch eine erhebliche Verletzungsgefahr gegeben ist.

Ein Nachteil der Verschiebeeinrichtung der Schneidvorrichtung ist, daß die Finger der Verschiebeeinrichtung für eine Anlage sowohl an einer in Verschieberichtung vorderen wie auch hinteren Seitenfläche eines Messers ausgelegt sind, wodurch sich eine relativ aufwendige Steuerung der Verschiebeeinrichtung ergibt, die die jeweilige Art des Eingriffs berücksichtigen muss.

Aus EP 1 319 480 A1 ist ein Verfahren nach dem Oberbegriff des Anspruchs 1 und eine Vorrichtung nach dem Oberbegriff des Anspruchs 11 bekannt.

Aufgabe der vorliegenden Erfindung ist es daher, ein Verfahren zum Positionieren von Messern einer Schneidvorrichtung und eine zugehörige Schneidvorrichtung anzugeben, durch die bei verkürzter Rüstzeit die Einstellgenauigkeit und die Arbeitssicherheit erhöht ist.

Diese Aufgabe wird erfindungsgemäß verfahrensseitig durch ein Verfahren nach Anspruch 1 gelöst.

Vorteilhaft werden die Messer im Schritt a) von Hand auf die Welle geschoben.

Bevorzugt wird ein als letztes auf die Welle geschobenes Messer an einer Markierung ausgerichtet, so daß sich der Mitnehmereingriff dieses Messers an einer definierten Position auf der Welle zum Eingriff mit dem Mitnehmer befindet.

Bevorzugt wird ein Antrieb mit einer jeweils einzuschaltenden Momentenbegrenzung eingesetzt und im Schritt b) ein merklicher Stillstand und/oder eine Verschiebekraft von einem Drucksensor gemessen und an eine Steuerung für den Mitnehmer übermittelt, wobei der Verschiebeantrieb im Schritt b) von der Steuerung beendet wird, wenn der Stillstand länger als eine vorgegebene Maximalzeit oder der Wert der gemessenen Kraft einen vorbestimmten Kraftschwellwert überschreitet. Die jeweilige Mitnehmerposition wird von der Steuervorrichtung erfasst und gespeichert. Ein Stillstand lässt sich anhand einer Konstanz der Positionsmeldung oder am Ausbleiben von Schrittmeldesignalen oder an einer Überschreitung eines Servostrommesswertes ermitteln.

Vorteilhaft wird im Schritt c) der Mitnehmer mit einem Mitnehmereingriff des Messers in Eingriff gebracht und der Mitnehmer durch die Steuerung positionsgesteuert entlang der Welle verfahren, wodurch die Messer positioniert werden.

In einer ersten Variante werden die Messer im Schritt c) von dem Mitnehmer nacheinander aus dem Vorratsbereich geschoben und positioniert.

In einer zweiten Variante wird im Schritt c) der Mitnehmer in Eingriff gebracht mit einem Mitnehmereingriff eines geeigneten Messers, um dann eine benötigte Anzahl von Messern aus dem Vorratsbereich auszuschieben, wobei dieses Messer derart entlang der Welle verschoben wird, bis es an einer gewünschten Stelle angeordnet ist, und folgend wird der Mitnehmer gelöst und in Eingriff gebracht mit einem in Verschieberichtung benachbarten Messer, das dann wiederum wie gewünscht positioniert wird, und diese Schritte werden wiederholt, bis die benötigte Anzahl von Messern wie gewünscht positioniert ist.

Bevorzugt greift der Mitnehmer im Schritt b) an einer in Verschieberichtung vorderen Seitenfläche des letzten aufgeschobenen Messers an, um die Messer zu verschieben.

Die Obermesser und die Untermesser können von demselben Mitnehmer oder jeweils von einem eigenen zugehörigen Mitnehmer verschoben werden.

Bevorzugt werden die Wellen vor dem Schritt a) zunächst relativ zueinander axial versetzt (Axialversatz) und folgend senkrecht dazu relativ zueinander versetzt (Radialversatz), um die Messer aus ihrem schneidenden Eingriff zu lösen, und nach dem Schritt c) wird zunächst der Radialversatz und folgend der Axialversatz durch entsprechend entgegengesetzte Bewegungssteuerungen kompensiert, um die Messer im schneidenden Eingriff zu positionieren.

Die Aufgabe wird vorrichtungsseitig bei einer gattungsgemäßen Schneidvorrichtung durch Anspruch 11 gelöst.

Bevorzugt ist die Eingriffslippe ein Umfangsabschnitt einer im wesentlichen rechteckigen Mitnehmerplatte.

Vorteilhaft ist bzw. sind der bzw. die Mitnehmer jeweils auf einem Lineartisch angeordnet, der parallel zu der Oberwelle und der Unterwelle verläuft.

Vorteilhaft ist die Eingriffslippe im wesentlichen halbkreisförmig.

Bevorzugt ist jedem Lineartisch mindestens ein Linearhubzylinder zum Anheben und Absenken der Eingriffslippe relativ zu dem Lineartisch zugeordnet, um die Eingriffslippe des Mitnehmers in Eingriff mit einer Nut eines Messers zu bringen.

Bevorzugt ist an gegenüberliegenden Enden der Oberwelle und/oder der Unterwelle jeweils ein Radialhubzylinder angeordnet, der den Radialversatz erzeugt.

Bevorzugt ist an den gegenüberliegenden Enden der Oberwelle und/oder der Unterwelle jeweils ein Axialhubzylinder angeordnet, der den Axialversatz erzeugt.

Vorteilhaft weist das mindestens eine Obermesser und/oder das mindestens eine Untermesser jeweils einen Abstandhalter auf, um einen geeigneten gegenseitigen axialen Abstand der Messer einzustellen.

Bevorzugt ist der Abstandshalter ein umlaufender Abstandsring.

Die Schneidvorrichtung weist vorteilhaft 10, 15, 20, 25 oder 30 Tellermesserpaare auf.

Vorteilhaft ist das Bahnmaterial eine Papierbahn oder eine Folienbahn, beispielsweise aus PVC, PP, PE oder PU, eine Sandwichfolienbahn, eine Laminatbahn, eine Textilbahn, eine Metallblechbahn oder eine Kantenmaterialbahn, beispielsweise aus Furnier, ABS oder Melaminharz.

Die Erfindung wird nachfolgend anhand eines Ausführungsbeispiels unter Bezug auf eine Zeichnung erläutert. Es zeigen:
Fig. 1a, b, c und d eine Seiten-, Front-, Querschnitts- und perspektivische Ansicht eines erfindungsgemäßen Obermessers einer Schneidvorrichtung;
Fig. 2a, b, c und d eine Seiten, Front-, Querschnitts- und perspektivische Ansicht eines erfindungsgemäßen Untermessers einer Schneidvorrichtung;
Fig. 3a, b und c eine Front-, Querschnitts- und perspektivische Ansicht des Obermessers der Fig. 1, das im schneidenden Eingriff mit dem Untermesser der Fig. 2 steht;
Fig. 4 eine schematische Darstellung eines Ausschnitts einer erfindungsgemäßen Schneidvorrichtung, die auf einer Oberwelle das erfindungsgemäße Obermesser der Fig. 1 und auf einer Unterwelle das erfindungsgemäße Untermesser der Fig. 2 trägt, wobei den Messern jeweils ein Mitnehmer auf einem Lineartisch zugeordnet ist, womit die Messer zu verschieben sind;
Fig. 5 eine perspektivische Ansicht eines Mitnehmers der Fig.4;
Fig. 6 eine schematische Darstellung vom mehreren erfindungsgemäßen Untermessern auf einer Unterwelle, wobei eine Teil der Untermesser durch die Verschiebeeinrichtung auf der Unterwelle positioniert wird;
Fig. 7a, b, c und d eine Seiten-, Front-, Querschnitts- und perspektivische Ansicht einer ersten Variante des erfindungsgemäßen Obermessers;
Fig. 8a, b, c und d eine Seiten-, Front-, Querschnitts- und perspektivische Ansicht einer zweiten Variante des erfindungsgemäßen Obermessers; und
Fig. 9a, b, c und d eine Seiten-, Front-, Querschnitts- und perspektivische Ansicht einer Variante des erfindungsgemäßen Untermessers.

Fig. 1 zeigt ein erfindungsgemäßes Obermesser 7 in verschiedenen Ansichten, das ausgelegt ist, auf einer Oberwelle 5 einer Schneidvorrichtung 1 angeordnet zu werden (siehe Fig. 4).

Das Obermesser 7 unterscheidet sich von den im Stand der Technik bekannten Obermessern durch eine umlaufende Nut 7N, die als Mitnehmereingriff für einen Mitnehmer 130 dient (siehe Fig. 4), wie unten beschrieben.

Fig. 2 zeigt verschiedene Ansichten eines erfindungsgemäßen Untermessers 11, das ausgelegt ist, auf einer Unterwelle 9 der Schneidvorrichtung 1 angeordnet zu werden (siehe Fig. 4).

Das Untermesser 11 unterscheidet sich von den im Stand der Technik bekannten Untermessern durch eine umlaufende Nut 11N, die als Mitnehmereingriff für einen Mitnehmer 13U dient (siehe Fig. 4), wie unten beschrieben.

Fig. 3 zeigt ein Tellermesserpaar 3, bestehend aus einem Obermesser 7 und einem Untermesser 11, in verschiedenen Ansichten, wobei das Obermesser 7 und das Untermesser 11 sich in einem schneidenden Eingriff befinden, wie er beispielsweise in der Schneidvorrichtung 1 hergestellt ist, wenn sich das Obermesser 7 auf der Oberwelle 5 und das Untermesser 11 auf der Unterwelle 9 befindet, um ein durch die Schneidvorrichtung 1 durchlaufendes Bahnmaterial in Streifen zu schneiden.

Fig. 4 zeigt das auf der Oberwelle 5 angeordnete Obermesser 7 in schneidendem Eingriff mit dem auf der Unterwelle 9 angeordneten Untermesser 11. Den Wellen 5, 9 ist jeweils ein Lineartisch 250, 25U zugeordnet, der parallel zu der zugehörigen Welle 5, 9 verläuft.

Auf jedem Lineartisch 250, 25U ist jeweils ein Mitnehmer 130, 13U längsverschieblich angeordnet, wobei die Positionierung der Mitnehmer 130, 13U entlang des jeweiligen Lineartisches 250, 25U mittels einer nicht dargestellten Steuerung erfolgt.

Fig. 5 zeigt den Lineartisch 25U mit dem darauf angeordneten Mitnehmer 13U in einer perspektivischen Ansicht, wobei jedoch der Lineartisch 250 und der Mitnehmer 130 jeweils baugleich sind.

Der Mitnehmer 13U weist eine Mitnehmerplatte 13M auf, die entlang eines Umfangsabschnitts eine Eingriffslippe 13E bildet, die im wesentlichen halbkreisförmig ist.

Die Mitnehmerplatte 13M ist mittels zweier Linerhubzylinder 27 in vertikaler Richtung (in Fig. 5 von oben nach unten) verfahrbar, um die Eingriffslippe 13E relativ zu dem Lineartisch 25U anzuheben und abzusenken.

Die Linearhubzylinder 27 des Mitnehmers 13U sind bevorzugt jeweils ein Pneumatikzylinder, und die Aktivierung der Linearhubzylinder 27 wird von der nicht dargestellten Steuerung vorgegeben.

Wie weiter unten beschrieben, kann das Untermesser 11 entlang der Unterwelle 9 geeignet positioniert zu werden, indem die Eingriffslippe 13E des Mitnehmers 13U in Eingriff gebracht wird mit der Nut 11N in dem Untermesser 11, durch geeignetes Verschieben des Mitnehmers 13U entlang des Lineartisches 25U und Anheben und Absenken der Eingriffslippe 13E mittels der Linearhubzylinder 27.

Fig. 4 zeigt einen Vorratsbereich 17 der Schneidvorrichtung 1, in dem auf den Wellen 5, 9 angeordnete und für einen aktuellen Schneidvorgang nicht benötigte Messer 7, 11 angeordnet sein können. Die Messer 7, 11 werden in dem Vorratsbereich 17 nebeneinander angeordnet, so daß diese aneinander anliegen und ein zuerst in den Vorratsbereich 17 geschobenes Messer an einem Anschlag 15 der Wellen 5, 9 anliegt.

Unter Bezug auf Fig. 6 wird nachfolgend das erfindungsgemäße Verfahren zum Positionieren der Messer 7, 11 auf den Wellen 5, 9 beschrieben.

Zunächst wird eine vorgegebene Anzahl von Messern 7, 11 von Hand beliebig auf der zugehörigen Welle 5, 9 angeordnet, vorzugsweise nur ein kurzes Stück auf die Wellen 5, 9 geschoben.

Folgend verfährt die Steuerung die Mitnehmer 130, 13U an ein dem Vorratsbereich 17 gegenüberliegendes Ende der Wellen 5, 9 und aktiviert die Linearhubzylinder 27 derart, daß die Eingriffslippe 13E näher an die zugehörige Welle 5, 9 gefahren wird, als für einen Eingriff mit einer Nut 7N, 11N notwendig ist.

Die Steuerung aktiviert die Lineartische 250, 25U folgend derart, daß die Mitnehmer 130, 13U in Richtung auf den Vorratsbereich 17 verschoben werden.

Während dieses Verschiebevorgangs schlägt jede Mitnehmerplatte 13M irgendwann an eine Seitenfläche 7S des Obermessers 7 bzw. eine Seitenfläche 11S des Untermessers 11 an, und bei einer weiteren Verschiebung der Mitnehmer 130, 13U in Richtung auf den Vorratsbereich 17 werden alle Messer 7, 11 in den Vorratsbereich 17 verschoben.

In einer alternativen Ausführungsform wird das zuletzt auf die Welle 5, 9 geschobene Messer 7, 11 an einer Markierung 19 ausgerichtet, so daß der Steuerung die Lage der Nut 7N bzw. 11N bekannt ist, wodurch die Eingriffslippe 13E eines jeden Mitnehmers 130, 13U durch die Steuerung derart bewegt werden kann, daß sie in Eingriff kommt mit der jeweiligen Nut 7N, 11N, um durch den dann gebildeten Formfluss das zuletzt aufgeschobene Messer 7, 11 in Richtung des Vorratsbereichs 17 zu verschieben. Die Markierung 19 kann eine Strichmarkierung auf der Welle 5, 9 sein (senkrecht zur Längsachse) oder kann durch einen Laserpointer gebildet sein, der auf den Mittelpunkt der Welle 5, 9 gerichtet ist, um die Nut 7N, 11N an einem Laserpunkt auszurichten.

Während des Verschiebens der Messer 7, 11 in Richtung auf den Vorratsbereicht 17 steigt eine Verschiebekraft an, die der Lineartisch 250, 25U aufbringen muss, um die Messer 7, 11 in den Vorratsbereich 17 zu verschieben, da immer mehr Messer 7, 11 durch die Mitnehmer 130, 13U verschoben werden, während sich diese in Richtung auf den Vorratsbereich 17 bewegen. An den Mitnehmer 130, 13U ist beispielsweise ein Drucksensor 21 angeordnet, der in Verbindung mit der Verschiebesteuerung steht, um die Verschiebekraft der Mitnehmer 130, 13U zu bestimmen, während die Mitnehmer 130, 13U in Richtung auf den Vorratsbereich 17 bewegt werden. Vorzugsweise kommt ein Servoantrieb zum Einsatz, der zwischen einer Drehzahlregelung und einer Momentenregelung umschaltbar zu betreiben ist.

Werden die Mitnehmer 130, 13U weiter in Richtung auf den Vorratsbereich 17 verschoben, so liegen schließlich alle Messer 7, 11 aneinander an, wobei das zuletzt aufgeschobene Messer an dem Mitnehmer 130, 13U anliegt.

Bei einem weiteren Verschieben schlägt schließlich eine in Verschieberichtung hintere Seitenfläche 7S, 11S des zuerst aufgeschobenen Messers 7, 11 an dem Anschlag 15 der jeweiligen Welle 5, 9 an, wodurch die mittels des Drucksensors 21 gemessene Verschiebekraft stetig ansteigt, obwohl die Mitnehmer 130, 13U sich nicht weiter in Richtung des Vorratsbereichs 17 bewegen. Die Steuerung erfasst diese Situation (oder das Überschreiten eines vorgegebenen Druckkraftschwellwerts) und stoppt das Verschieben der Mitnehmer 130, 13U. Alternativ wird bei einem drehzahlgeregeltem Servoantrieb der Antriebsstrom auf das Überschreiten eines Maximalwertes überwacht oder bei einer Momentenregelung der Stillstand durch eine Überwachung der Positionsmeldesignale ermittelt.

Die Messer 7, 11 sind nun nebeneinander angeordnet und liegen aneinander an, wobei eine Seitenfläche eines zuerst auf die Wellen 5, 9 geschobenen Messers an dem jeweiligen Anschlag 15 der Wellen 5, 9 anliegt. Diese Stillstandposition wird erfasst und von der Steuervorrichtung gespeichert.

Die Steuerung berechnet anhand der nun erreichten Position der Mitnehmer 130, 13U eine Messergesamtbreite MGL der aneinander gereihten Messer 7, 11, das heißt die Steuerung bestimmt einen Abstand der Mitnehmer 130, 13U zu dem jeweiligen Anschlag 15 der zugehörigen Welle, 5, 9.

Da der Steuerung die Breite der Messer 7, 11 bekannt ist, kann die Steuerung anhand der Messergesamtbreite MGL die Anzahl der Messer 7, 11 auf der zugehörigen Welle 5, 9 berechnen.

Mit Hilfe der Messergesamtbreite MGL und der Anzahl der Messer kann die Steuerung ferner die Lage der Nuten 7N, 11N der Messer 7, 11 auf der Welle 5, 9 berechnen.

Um nun eine für einen Schneidvorgang benötigte Anzahl von Messern 7, 11 auf der zugehörigen Welle 5, 9 anzuordnen, beispielsweise sechs Untermesser 11, wird die Eingriffslippe 13E des Mitnehmers 13U derart in den Vorratsbereich 17 verfahren, daß sie mit der Nut 11N des sechsten Untermessers 11 in Eingriff kommt.

Die Steuerung kehrt dann die Verschieberichtung des Mitnehmers 13U um, und es werden sechs Untermesser 11 aus dem Vorratsbereich 17 ausgeschoben.

Das mit der Eingriffslippe 13E des Mitnehmers 13U in Eingriff stehende Untermesser 11 wird solange entlang der Unterwelle 9 verschoben, bis es die gewünschte Position auf der Unterwelle 9 eingenommen hat.

Dann wird die Eingriffslippe 13E von dem sechsten Untermesser 11 gelöst, in Verschieberichtung verfahren und in Eingriff gebracht mit dem fünften Untermesser 11.

Nun werden fünf Untermesser durch den Lineartisch 25U weiter verschoben, bis das fünfte Untermesser 11 an der gewünschten Position angeordnet ist.

Wiederum wird der Eingriff zwischen der Eingriffslippe 13E und der Nut 11N des fünften Untermessers 11 gelöst, wenn das fünfte Untermesser 11 geeignet positioniert ist, und die Eingriffslippe 13E wird in Eingriff gebracht mit der Nut 11N des vierten Untermessers 11, wie in Fig. 6 dargestellt.

Dieser Vorgang wiederholt sich, bis sämtliche Untermesser 11 positioniert sind. Die Obermesser 7 werden auf die gleiche Weise positioniert.

Alternativ werden die Messer 7, 11 einzeln aus dem Vorratsbereich 17 geschoben und geeignet positioniert.

In dem vorliegenden Ausführungsbeispiel ist jeder Welle 5, 9 ein Lineartisch 250, 25U mit einem Mitnehmer 130, 13U zugeordnet. Alternativ weist die Schneidvorrichtung 1 nur einen Lineartisch mit einem Mitnehmer auf, der zwischen der Oberwelle 5 und der Unterwelle 9 verfahrbar ist, um die Messer 7, 11 zu positionieren. Ein derartiger Lineartisch kann beispielsweise entlang einer U-förmigen Bahn verfahrbar sein, wobei an den freien Schenkeln der U-Form jeweils eine Welle 5, 9 angeordnet ist.

An den Enden mindestens einer Welle 5,9 ist vorteilhaft jeweils mindestens ein Radialhubzylinder angeordnet, um einen gegenseitigen Abstand der Wellen 5, 9 zu vergrößern, wodurch die Wellen 5, 9 zum einen in einer Schneidstellung relativ zueinander angeordnet werden können, in der die Obermesser 7 in schneidendem Eingriff mit den Untermessern 11 stehen, und die Wellen 5, 9 zum anderen in einer Verfahrstellung angeordnet werden können, in der die Obermesser 7 nicht in schneidendem Eingriff mit den Untermessern 11 stehen und unabhängig voneinander entlang der jeweiligen Welle 5, 9 durch die Mitnehmer 130, 13U verschoben werden können. Die Radialhubzylinder der mindestens einen Welle 5, 9 lösen die Messer 7, 11 somit vor dem Positionieren derselben aus ihrem schneidenden Eingriff, indem sie die Wellen 5, 9 in die Verfahrposition zur Positionierung der Messer verfahren. Nach der Positionierung der Messer verfahren die Radialhubzylinder die Wellen 5, 9 wieder in die Schneidstellung, so daß die Obermesser 7 in schneidendem Eingriff mit den Untermessers 11 stehen, um Bahnmaterial in Streifen zu schneiden.

Den Radialhubzylindern ist bevorzugt jeweils ein Axialhubzylinder zugeordnet, um vor dem Ausführen des Radialversatzes ein Axialversatz der Wellen 5, 9 in Längsrichtung der Wellen 5, 9 einzustellen. In diesem Fall wird zuerst mit Hilfe der Axialhubzylinder ein Axialversatz und folgend mit Hilfe der Radialhubzylinder ein Radialversatz der Wellen eingestellt, um die Wellen 5, 9 aus der Schneidstellung in die Verfahrstellung zu bewegen.

Um die auf den Wellen 5, 9 angeordneten Messer 7, 11 vollständig auszutauschen, verfährt die Steuerung die Mitnehmer 130, 13U an den jeweiligen Anschlag 15 und kehrt die Verschieberichtung des jeweiligen Mitnehmers 130, 13U um, so daß alle Messer 7, 11 an das Ende der Welle 5, 9 geschoben werden, das dem Vorratsbereich 17 gegenüberliegt. Da der Steuerung die Anzahl der Messer 7, 11 auf der jeweiligen Welle 5, 9 bekannt ist, wird das Verschieben der Mitnehmer 130, 13U zeitig angehalten, so daß sich das zuletzt aufgeschobene Messer 7, 11 in einen definierten geringen Abstand von dem freien Ende der jeweiligen Welle 5, 9 befindet, das dem Vorratsbereich 17 gegenüberliegt.

Sollen die Messer 7, 11 am Ende eines Schneidvorgangs für einen folgenden Schneidvorgang anders angeordnet werden, das heißt die Anzahl und/oder die Lage der Messer 7, 11 geändert werden, so werden die zuvor beschriebenen Schritte zur Positionierung der Messer 7, 11 wiederholt, das heißt das Schieben aller Messer 7, 11 in den Vorratsbereich 17 und das folgende Neupositionieren der benötigten Messer 7, 11.

Die Messer 7, 11 werden in bekannter Weise auf der jeweiligen Welle 5, 9 befestigt, beispielsweise durch einen Formschluss oder einen Kraftschluss. Ein Formschluss kann beispielsweise dadurch erreicht werden, daß ein entlang der Längsachse der Welle 5, 9 in einer Nut verlaufender Keil mittels Druckluft in eine Einkerbung gedrückt wird, die in den Messern 7, 11 gebildet ist. Ist in den Messern 7, 11 keine entsprechende Einkerbung gebildet, so kommt es zu einem Kraftschluss zwischen dem Keil und den Messern 7, 11. Insbesondere bei der letzteren Variante können mehrere in Längsrichtung verlaufende Keile vorgesehen sein, die untereinander bevorzugt einen gleichmäßigen Winkelversatz aufweisen, um einen möglichst guten Kraftschluss zwischen den Wellen 5, 9 und den Messern 7, 11 zu erzielen.

Um das Verschieben der Messer 7, 11 auf den Wellen 5, 9 zu vereinfachen, können sich die Wellen 5, 9 während der Positionierung der Messer 7, 11 drehen.

Bei dieser Art der Positionierung der Messer 7, 11 ist entscheidend, daß diese in dem Vorratsbereich 17 direkt aneinander anliegen und nicht durch beispielsweise Hausstaub oder Schneidstaub voneinander getrennt sind, wodurch anderenfalls die Bestimmung der Messergesamtbreite MGL mit einem Fehler behaftet wäre und die Berechnung der Anzahl der Messer 7, 11 und insbesondere die Berechnung der Lage der Nuten 7N, 11N nicht mit der erforderlichen Genauigkeit durchgeführt werden könnte. Den Wellen 5, 9 ist daher vorteilhaft eine Reinigungseinrichtung für die Messer 7, 11 zugeordnet, um die Seitenflächen 7S, 11 S von Staub und dergleichen zu befreien. Die Reinigungseinrichtung kann beispielsweise durch Druckluftdüsen gebildet sein, die entlang der Längsrichtung der Wellen 5,9 in regelmäßigen Abständen angeordnet sind, um Staub und dergleichen von den Seitenflächen 7S, 11S der Messer 7, 11 zu blasen, vorzugsweise vor dem Ausführen des Radialversatzes der Wellen 5, 9. Die Reinigungseinrichtung kann alternativ oder zusätzlich den Mitnehmern 130 und 13U zugeordnet sein, die entlang der Eingriffslippe 13E beispielsweise Druckluftdüsen zum Reinigen der Messer 7, 11 aufweisen. In diesem Fall können die Messer 7, 11 dadurch gereinigt werden, daß die Mitnehmer 130, 13U entlang der gesamten Länge der Wellen 5, 9 verfahren, um die Messer 7, 11 zu reinigen. Die Reinigungseinrichtung kann ferner in Form von Bürsten oder einer Gummilippe auf den Mitnehmern 130, 13U gebildet sein, die die Seitenflächen 7S, 11S der Messer 7, 11 mechanisch reinigen, wenn die Mitnehmer 130, 13U in Eingriff mit den jeweiligen Messern 7, 11 kommen.

Alternativ oder zusätzlich zu einer Reinigungseinrichtung können die Messer 7, 11 jeweils einen Abstandshalter 7A, 11A aufweisen, um einen gegenseitigen Abstand zwischen den Messern 7, 11 einzustellen.

Fig. 7 zeigt in verschiedenen Ansichten ein Obermesser 7, das dem Obermesser der Fig. 1 bis auf die Tatsache entspricht, daß dieses zusätzlich einen Abstandshalter 7A in Form eines umlaufenden Abstandsringes aufweist. Beim Schneiden des durchlaufenden Bahnmaterials anfallender Schneidstaub lagert sich auf dem Abstandhalter 7A ab und kann axial nicht über den Abstandshalter 7A hinausstehen, da er ansonsten von dem Obermesser 7 abfallen würde. Auf diese Weise ist sichergestellt, daß der gegenseitige Abstand zwischen Obermessern 7 allein durch den Abstandshalter 7A vorgegeben ist.

Fig. 8 zeigt eine Variante des Obermessers 7 der Fig. 7, bei der der Abstandshalter 7A auf einer gegenüberliegenden Seitenfläche 7S angeordnet ist. Der Abstandshalter 7A und eine schneidende Klinge 7K des Obermessers 7 sind somit auf gegenüberliegenden Seitenflächen 7S des Obermessers 7 angeordnet.

Fig. 9 zeigt verschiedene Ansichten eines Untermessers 11, das dem Untermesser der Fig. 2 bis auf die Tatsache entspricht, daß dieses einen Abstandshalter 11A aufweist. Der Abstandshalter 11A ist wiederum als umlaufender Abstandsring angeformt.

Die Abstandhalter 7A, 11 A der Fig. 7 bis 9 sind jeweils als ein umlaufender Abstandsring dargestellt. Alternativ können die Abstandshalter 7A, 11A jeweils durch im Winkelversatz angeordnete Abstandsnasen gebildet sein, beispielsweise durch vier Abstandsnasen, die in einem Winkelversatz von 90° zueinander an einer Seitenfläche 7S, 11S angeordnet sind.

Werden beispielsweise Abstandshalter 7A bei den Obermessern verwendet, so müssen nicht zwangsläufig ebenso Abstandshalter 11A an den Untermessern verwendet werden und umgekehrt.

Die beschriebenen Messer 7, 11 können sowohl mit der einen Seitenfläche 7S, 11 S wie auch mit der gegenüberliegenden Seitenfläche 7S, 11S zuerst auf eine Welle 5, 9 geschoben werden, das heißt sie sind beidseitig verwendbar. Da die Nuten 7N, 11N der Messer 7, 11 jedoch asymmetrisch angeordnet sind, muss der Steuerung vor dem Positionieren der Messer 7, 11 der Steuervorrichtung eingegeben werden, in welcher Orientierung diese aufgeschoben worden sind, damit sie die Lage der Nuten 7N, 11N zutreffend berechnet.

### Bezugszeichenliste:

- 1: Schneidvorrichtung
- 3: Tellermesserpaar
- 5: Oberwelle
- 7: Obermesser
- 7A: Abstandshalter des Obermessers (Abstandsring)
- 7K: Klinge des Obermessers
- 7N: Nut im Obermesser
- 7S: Seitenfläche des Obermessers
- 9: Unterwelle
- 11: Untermesser
- 11A: Abstandshalter des Untermessers (Abstandsring)
- 11N: Nut im Untermesser
- 11 S: Seitenfläche des Untermessers
- 130: Mitnehmer für Obermesser
- 13U: Mitnehmer für Untermesser
- 13E: Eingriffslippe der Mitnehmer 130, 13U
- 13M: Mitnehmerplatte der Mitnehmer 130, 13U
- 15: Anschlag
- 17: Vorratsbereich
- 19: Markierung
- 21: Drucksensor
- 250: Lineartisch für Oberwelle
- 25U: Lineartisch für Unterwelle
- 27: Linearhubzylinder

- MGL: Messergesamtbreite

## Patentansprüche

1. Verfahren zum Positionieren von Messern (7, 11) einer Schneidvorrichtung (1), die horizontal gerichtet durchlaufendes Bahnmaterial in Streifen mittels mindestens eines Tellermesserpaares (3) schneidet, das auf einer Oberwelle (5) ein tellerförmige Obermesser (7) und auf einer Unterwelle (9) ein zugeordnetes, das Obermesser (7) schneidend berührendes Untermesser (11) aufweist, mit den schritten:
a. Anordnen einer Anzahl von Messern (7, 11) auf einer Welle (5, 9),
b. Verschieben aller Messer (7, 11) mittels eines Mitnehmers (130, 13U) gegen einen Anschlag (15), so daß diese in einem Vorratsbereich (17) der Welle (5, 9) nebeneinander angeordnet sind und aneinander anliegen,
c. Positionieren der Messer (7, 11) auf der Welle (5, 9) durch Verschieben derselben aus dem Vorratsbereich (17) entlang der Welle (5,9) in eine gewünschte Position mittels des Mitnehmers (130, 13U), **gekennzeichnet durch** die schritte :
d. Bestimmen einer Länge (MGL) der aneinander anliegenden Messer (7, 11) in dem Vorratsbereich (17) entlang der Welle (5, 9) (Messergesamtbreite),
e. mittels einer Steuerung, in der Breitenabmessungen der Messer (7, 11) gespeichert sind, Berechnen der Anzahl der Messer (7, 11) in dem Vorratsbereich (17) aus der Messergesamtbreite (MGL) sowie Berechnen der Lage von Mitnehmereingriffen (7N, 11N) jedes Messers (7, 11), die zum Zusammenwirken mit dem Mitnehmer (130, 13U) ausgelegt sind, um diese entlang der Welle (5, 9) geeignet positionieren zu können.

2. Verfahren nach Anspruch 1, **dadurch gekennzeichnet, daß** die Messer (7, 11) im Schritt a) von Hand auf die Welle (5, 9) geschoben werden.

3. Verfahren nach Anspruch 1 oder 2, **dadurch gekennzeichnet, daß** ein als letztes auf die Welle (5, 9) geschobenes Messer (7, 11) an einer Markierung (19) ausgerichtet wird, so daß sich der Mitnehmereingriff (7N, 11N) dieses Messers (7, 11) an einer definierten Position auf der Welle (5, 9) zum Eingriff mit dem Mitnehmer (130, 13U) befindet.

4. Verfahren nach einem der vorangehenden Ansprüche, **dadurch gekennzeichnet, daß** im Schritt b) ein Antriebsstillstand durch eine Überwachung von Positionsmeldesignalen eines Positionierantriebes oder eine Verschiebekraft von einem Druckkraftsensor (21) und/oder einem Servostromsensor eines Positionierantriebes erfaßt und an eine Steuerung für den Mitnehmer (130, 13U) übermittelt wird, wobei das Verschieben im Schritt b) von der Steuerung beendet wird, wenn der Wert der gemessenen Druckkraft oder eines Servostroms einen vorbestimmten Kraftschwellwert überschreitet.

5. Verfahren nach einem der vorangehenden Ansprüche, **dadurch gekennzeichnet, daß** im Schritt e) der Mitnehmer (130, 13U) mit einem Mitnehmereingriff (7N, 11N) des Messers (7, 11) in Eingriff gebracht wird und der Mitnehmer (130, 13U) durch die Steuerung positionsgesteuert entlang der Welle (5, 9) verfahren wird, wodurch die Messer (7, 11) positioniert werden.

6. Verfahren nach einem der vorangehenden Ansprüche, **dadurch gekennzeichnet, daß** die Messer (7, 11) im Schritt c) von dem Mitnehmer (130, 13U) nacheinander aus dem Vorratsbereich (17) geschoben und positioniert werden.

7. Verfahren nach einem der Ansprüche 1 bis 5, **dadurch gekennzeichnet, daß** im Schritt c) der Mitnehmer (130, 13U) in Eingriff gebracht wird mit einem Mitnehmereingriff (7N, 11N) eines geeigneten Messers (7, 11), um dann eine benötigte Anzahl von Messern (7, 11) aus dem Vorratsbereich (17) auszuschieben, wobei dieses Messer (7, 11) derart entlang der Welle (5, 9) verschoben wird, bis es an einer gewünschten Stelle angeordnet ist, und folgend der Mitnehmer (130, 13U) gelöst und in Eingriff gebracht wird mit einem in Verschieberichtung benachbarten Messer (7, 11), das dann wiederum wie gewünscht positioniert wird, und diese Schritte wiederholt werden, bis die benötigte Anzahl von Messern (7, 11) wie gewünscht positioniert ist.

8. Verfahren nach einem der vorangehenden Ansprüche, **dadurch gekennzeichnet, daß** der Mitnehmer (130, 13U) im Schritt b) an einer in Verschieberichtung vorderen Seitenfläche (7S, 11S) des letzten aufgeschobenen Messers (7, 11) angreift, wodurch die Messer (7, 11) zu verschieben sind.

9. Verfahren nach einem der vorangehenden Ansprüche, **dadurch gekennzeichnet, daß** die Obermesser (7) und die Untermesser (11) von demselben Mitnehmer oder jeweils von einem eigenen Mitnehmer (130, 13U) verschoben werden.

10. Verfahren nach einem der vorangehenden Ansprüche, **dadurch gekennzeichnet, daß** die Wellen (5, 9) vor dem Schritt a) zunächst relativ zueinander axial versetzt werden (Axialversatz) und folgend senkrecht dazu relativ zueinander versetzt werden (Radialversatz), um die Messer (7, 11) aus ihrem schneidenden Eingriff zu lösen, und daß nach dem Schritt c) zunächst der Radialversatz und folgend der Axialversatz kompensiert wird, um die Messer (7, 11) im schneidenden Eingriff zu positionieren.

11. Schneidvorrichtung zur Durchführung des Verfahrens nach einem der vorangehenden Ansprüche und zum Schneiden von horizontal gerichtet durchlaufendem Bahnmaterial in Streifen mittels mindestens eines Tellermesserpaares (3), das auf einer Oberwelle (5) ein tellerförmiges Obermesser (7) und auf einer Unterwelle (9) ein zugeordnetes, das Obermesser (7) schneidend berührendes Untermesser (11) aufweist,
**dadurch gekennzeichnet, daß** in einer Steuerung Breitenabmessungen der Messer (7, 11) gespeichert sind und die Steuerung so programmiert ist, daß die Anzahl der Messer (7, 11) in dem Vorratsbereich und die Lage von Mitnehmereingriffen (7N, 11N) aus der Messergesamtbreite (MGL) berechenbar ist.

12. Schneidvorrichtung nach Anspruch 11, **dadurch gekennzeichnet, daß** jeweils mindestens eines der zugeordneten Ober- und Untermesser (7, 11) eine umlaufende Nut (7N, 11N) aufweist, und daß der oder die beiden Mitnehmer (130, 13U) jeweils eine dazu passende Eingriffslippe (13E) zur Kopplung mit dem mindestens einen Ober- und/oder Untermesser (7, 11) aufweisen.

13. Schneidvorrichtung nach Anspruch 12, **dadurch gekennzeichnet, daß** die Eingriffslippe (13E) ein Umfangsabschnitt einer im wesentlichen rechteckigen Mitnehmerplatte (13M) ist.

14. Schneidvorrichtung nach Anspruch 12 oder 13, **dadurch gekennzeichnet, daß** der bzw. die Mitnehmer (130, 13U) jeweils auf einem Lineartisch (250, 25U) angeordnet ist bzw. sind, der parallel zu der Oberwelle (5) und der Unterwelle (9) verläuft.

15. Schneidvorrichtung nach einem der Ansprüche 12 bis 14, **dadurch gekennzeichnet, daß** die Eingriffslippe (13E) im wesentlichen halbkreisförmig ist.

16. Schneidvorrichtung nach Anspruch 14 oder 15, **dadurch gekennzeichnet, daß** jedem Lineartisch (250, 25U) mindestens ein Linearhubzylinder (27) zum Anheben und Absenken der Eingriffslippe (13E) relativ zu dem Lineartisch (250, 25U) zugeordnet ist, womit die Eingriffslippe (13E) des Mitnehmers (130, 13U) in Eingriff mit einer Nut (7N, 11N) eines Messers (7, 11) zu bringen ist.

17. Schneidvorrichtung nach einem der Ansprüche 11 bis 16, **dadurch gekennzeichnet, daß** an gegenüberliegenden Enden der Oberwelle (5) und/oder der Unterwelle (9) jeweils ein Radialhubzylinder angeordnet ist, um damit einen Radialversatz erzeugen zu können.

18. Schneidvorrichtung nach Anspruch 17, **dadurch gekennzeichnet, daß** an den gegenüberliegenden Enden der Oberwelle (5) und/oder der Unterwelle (9) jeweils ein Axialhubzylinder angeordnet ist, um damit einen Axialversatz erzeugen zu können.

19. Schneidvorrichtung nach einem der Ansprüche 11 bis 18, **dadurch gekennzeichnet, daß** jeweils mindestens eines der Obermesser (7) und/oder daß mindestens eines der Untermesser (11) jeweils einen Abstandshalter (7A, 11A) aufweist, um damit einen gegenseitigen axialen Abstand der Messer (7, 11) einstellen zu können.

20. Schneidvorrichtung nach Anspruch 19, **dadurch gekennzeichnet, daß** der Abstandshalter (11A) ein umlaufender Abstandsring ist.

21. Schneidvorrichtung nach einem der Ansprüche 11 bis 20, **gekennzeichnet durch** 10, 15, 20, 25 oder 30 Tellermesserpaare (3).

## Claims

1. Method for positioning cutters (7, 11) of a cutter device (1), said device cutting horizontally-aligned continuous web material into strips by means of at least one slitter pair (3), which has a disc-shaped top cutter (7) on an upper shaft (5) and, on a lower shaft (9), an associated bottom cutter (11) in cutting contact with the top cutter (7), with the steps:
a. arranging a number of cutters (7, 11) on a shaft (5,9),
b. displacement of all cutters (7, 11) by means of a dog (130, 13U) towards a stop (15), so that they are arranged side by side and abut each other in a supply area (17) of the shaft (5, 9),
c. positioning of the cutters (7, 11) on the shaft (5, 9) by displacement thereof from the supply area (17) along the shaft (5, 9) into a desired position by means of the dog (130, 13U), **characterised by** the steps:
d. determination of a length (MGL) of the cutters (7, 11) abutting each other in the supply area (17) along the shaft (5, 9) (total cutter width),
e. using a control device in which the width dimensions of the cutters (7, 11) are stored to calculate the number of cutters (7, 11) in the supply area (17) from the total cutter width (MGL) and to calculate the position of dog clutches (7N, 11N) of each cutter (7, 11), which are designed to interact with the dog (130, 13U), so as to position these as appropriate along the shaft (5, 9).

2. Method according to claim 1, **characterised in that** the cutters (7, 11) in step a) are pushed onto the shaft (5, 9) by hand.

3. Method according to claim 1 or 2, **characterised in that** a cutter (7, 11) which is last to be pushed onto the shaft (5, 9) is aligned with a marking (19), so that the dog clutch (7N, 11N) of this cutter (7, 11) is located at a defined position on the shaft (5, 9) to engage with the dog (130, 13U).

4. Method according to one of the preceding claims, **characterised in that** in step b), any drive stoppage is measured by monitoring position reporting signals from a positioning drive or a movement force is detected by a pressure force sensor (21) and/or a servo current sensor of a positioning drive and sent to a control device for the dog (130, 13U), at which point the movement in step b) is stopped by the control device, if the value of the measured pressure force or of a servocurrent exceeds a predefined force threshold value.

5. Method according to one of the preceding claims, **characterised in that** in step e) the dog (130, 13U) is made to engage with a dog clutch (7N, 11N) of the cutter (7, 11) and the dog (130, 13U) is moved, its position being controlled by the control device, along the shaft (5, 9), as the result of which the cutters (7, 11) are positioned.

6. Method according to one of the preceding claims, **characterised in that** in step c) the cutters (7, 11) are pushed by the dog (130, 13U) out of the supply area (17) and positioned one after the other.

7. Method according to one of claims 1 to 5, **characterised in that** in step c) the dog (130, 13U) is made to engage with a dog clutch (7N, 11N) of an appropriate cutter (7, 11), in order then to push the requisite number of cutters (7, 11) out of the supply area (17), this cutter (7, 11) being moved along the shaft (5, 9) until it is arranged at a desired position, after which the dog (130, 13U) is released and made to engage with a cutter (7, 11) adjacent in the direction of displacement, which is then in turn positioned as desired, and these steps are repeated until the necessary number of cutters (7, 11) is positioned as desired.

8. Method according to one of the preceding claims, **characterised in that** in step b), the dog (130, 13U) catches on a forward side face (7S, 11S), in the direction of displacement, of the last cutter (7, 11) pushed on, as the result of which the cutters (7, 11) can be displaced.

9. Method according to one of the preceding claims, **characterised in that** the top cutters (7) and the bottom cutters (11) are displaced by the same dog or each by its own dog (130, 13U).

10. Method according to one of the preceding claims, **characterised in that** before step a), the shafts (5, 9) are firstly axially offset relative to each other (axial offset) and then offset relative to each other perpendicularly thereto (radial offset), in order to release the cutters (7, 11) from their cutting contact, and that following step c) firstly the radial offset and then the axial offset is compensated, in order to position the cutters (7, 11) in cutting contact.

11. Cutter device for carrying out the method according to one of the preceding claims and for cutting horizontally-aligned continuous web material into strips by means of at least one slitter pair (3), which has a disc-shaped top cutter (7) on an upper shaft (5) and, on a lower shaft (9), an associated bottom cutter (11), in cutting contact with the top cutter (7),
**characterised in that** width dimensions of the cutters (7, 11) are stored in a control device and the control device is programmed so that the number of cutters (7, 11) in the supply area and the position of dog clutches (7N, 11N) can be calculated from the total cutter width (MGL).

12. Cutter device according to claim 11, **characterised in that** in each case, at least one of the associated top and bottom cutters (7, 11) has/have a peripheral groove (7N, 11N), and that either or both dogs (130, 13U) has/have a corresponding engagement lip (13E) for coupling with the at least one top or bottom cutter (7, 11) respectively.

13. Cutter device according to claim 12, **characterised in that** the engagement lip (13E) is a peripheral section of an essentially rectangular dog plate (13M).

14. Cutter device according to claim 12 or 13, **characterised in that** the dog or dogs (130, 13U) is or are each arranged on a linear table (250, 25U), which runs parallel to the top shaft (5) and the bottom shaft (9).

15. Cutter device according to one of claims 12 to 14, **characterised in that** the engagement lip (13E) is essentially semi-circular.

16. Cutter device according to claim 14 or 15, **characterised in that** each linear table (250, 25U) is assigned at least one linear lifting cylinder (27) for raising and lowering the engagement lip (13E) relative to the linear table (250, 25U), whereby the engagement lip (13E) of the dog (130, 13U) is made to engage with a groove (7N, 11N) of a cutter (7, 11).

17. Cutter device according to one of claims 11 to 16, **characterised in that** a radial lifting cylinder is arranged at opposite ends of the top shaft (5) and/or of the bottom shaft (9) in order thereby to generate a radial offset.

18. Cutter device according to claim 17, **characterised in that** an axial lifting cylinder is arranged at opposite ends of the top shaft (5) and/or of the bottom shaft (9) in order thereby to generate an axial offset.

19. Cutter device according to one of claims 11 to 18, **characterised in that** in each case at least one of the top cutters (7) and/or that at least one of the bottom cutters (11) has a spacer (7A, 11A), so as to set a mutual axial spacing of the cutters (7, 11).

20. Cutter device according to claim 19, **characterised in that** the spacer (11A) is a peripheral spacer ring.

21. Cutter device according to one of claims 11 to 20, **characterised by** 10, 15, 20, 25 or 30 slitter pairs (3).

## Revendications

1. Procédé de positionnement de couteaux (7, 11) d'un dispositif de coupe (1), découpant en bandes un matériau de bande à passage horizontal, à l'aide d'au moins une paire de couteaux circulaires (3), présentant, sur un arbre supérieur (5), un couteau supérieur (7) en forme de disque et, sur un arbre inférieur (9), un couteau inférieur (11) associé entrant en contact, en produisant un effet de coupe, avec le couteau supérieur (7), comprenant les étapes consistant à :
a. agencer une pluralité de couteaux (7, 11) sur un arbre (5, 9),
b. déplacement de tous les couteaux (7, 11) au moyen d'un organe d'entraînement (130, 13U) contre une butée (15), de manière que ceux-ci soient disposés les uns à côté des autres et en appui les uns sur les autres dans une zone de réserve (17) de l'arbre (5, 9),
c. positionnement des couteaux (7, 11) sur l'arbre (5, 9), par déplacement de ceux-ci, de la zone de réserve (17), le long de l'arbre (5, 9), en une position souhaitée, au moyen de l'organe d'entraînement (130, 13U),
**caractérisé par** les étapes de :
d. détermination d'une longueur (MGL) des couteaux (7, 11) en appui les uns sur les autres, dans la zone de réserve (17), le long de l'arbre (5, 9) (largeur globale de couteaux),
e. au moyen d'une commande, dans laquelle des dimensions en largeur des couteaux (7, 11) sont mémorisées, calcul du nombre des couteaux (7, 11) dans la zone de réserve (17), à partir de la largeur globale de couteaux (MGL), ainsi que calcul de la position des saignées de mise en prise d'organe d'entraînement (7N, 11N) de chaque couteau (7, 11), conçus pour coopérer avec l'organe d'entraînement (130, 13U), pour pouvoir positionner ceux-ci de manière appropriée le long de l'arbre (5, 9).

2. Procédé selon la revendication 1, **caractérisé en ce que**, à l'étape a), les couteaux (7, 11) sont poussés à la main sur l'arbre (5, 9).

3. Procédé selon la revendication 1 ou 2, **caractérisé en ce qu'**un couteau (7, 11), poussé en dernier sur l'arbre (5, 9), est aligné sur un marquage (19), de manière que la saignée de mise en prise d'organe d'entraînement (7N, 11N) de ce couteau (7, 11) se trouve en une position définie sur l'arbre (5, 9) pour la mise en prise avec l'organe d'entraînement (130, 13 U).

4. Procédé selon l'une des revendications précédentes, **caractérisé en ce que**, à l'étape b), un arrêt de l'entraînement est appréhendé au moyen d'une surveillance des signaux d'information de position d'un entraînement positionneur ou une force de déplacement, par un capteur de force de pressage (21) et/ou un capteur de courant d'asservissement d'un entraînement positionneur et transmis à une commande pour l'organe d'entraînement (130, 13U), le déplacement à l'étape b) étant achevé par la commande, lorsque la valeur de la force de pressage mesurée, ou d'une courant d'asservissement, dépasse une valeur de seuil de force prédéterminée.

5. Procédé selon l'une des revendications précédentes, **caractérisé en ce que**, à l'étape e), l'organe d'entraînement (130, 13U) est mis en prise avec une saignée de mise en prise d'organe d'entraînement (7N, 11N) du couteau (7, 11) et l'organe d'entraînement (130, 13U) est déplacé le long de l'arbre (5, 9), en étant soumis à une commande de positionnement au moyen de la commande, faisant que les couteaux (7, 11) sont positionnés.

6. Procédé selon l'une des revendications précédentes, **caractérisé en ce que**, à l'étape c), les couteaux (7, 11) sont poussés les uns après les autres hors de la zone de réserve (17) et positionnés, par l'organe d'entraînement (130, 13U).

7. Procédé selon l'une des revendications 1 à 5,
**caractérisé en ce que**, à l'étape c), l'organe d'entraînement (130, 13U) est mis en prise avec une saignée de mise en prise d'organe d'entraînement (7N, 11N) d'un couteau (7, 11) approprié, pour ensuite expulser un nombre nécessaire de couteaux (7, 11) hors de la zone de réserve (17), ce couteau (7, 11) étant déplacé le long de l'arbre (5, 9) jusqu'à ce qu'il soit disposé en un emplacement souhaité et, ensuite, l'organe d'entraînement (130, 13U) est détaché et mis en prise avec un couteau (7, 11), voisin dans la direction de déplacement, qui ensuite est de nouveau positionné tel que souhaité, et ces étapes étant répétées jusqu'à ce que le nombre souhaité de couteaux (7, 11) soit positionnés tel que souhaité.

8. Procédé selon l'une des revendications précédentes, **caractérisé en ce que**, à l'étape b), l'organe d'entraînement (130, 13U) agit sur une face latérale (7S, 11S), située à l'avant dans la direction de déplacement, du dernier couteau (7, 11) enfilé, faisant que les couteaux (7, 11) sont à déplacer.

9. Procédé selon l'une des revendications précédentes, **caractérisé en ce que** le couteau supérieur (7) et le couteau inférieur (11) sont déplacés par le même organe d'entraînement, ou chaque fois par un organe d'entraînement (130, 13U) propre.

10. Procédé selon l'une des revendications précédentes, **caractérisé en ce que**, avant l'étape a), les arbres (5, 9) sont d'abord déplacés axialement les uns par rapport aux autres (décalage axial) et, ensuite, déplacés les uns par rapport aux autres, perpendiculairement par rapport à cela (décalage radial), pour extraire les couteaux (7, 11) de leur mise en prise avec effet coupant, et **en ce que**, après l'étape c), d'abord le décalage radial et, ensuite, le décalage axial, sont compensés, pour positionner les couteaux (7, 11) en prise avec effet coupant.

11. Dispositif de coupe pour mettre en oeuvre le procédé selon l'une quelconque des revendications précédentes et pour couper en bandes un matériau de bande à passage horizontal, à l'aide d'au moins une paire de couteaux circulaires (3), présentant, sur un arbre supérieur (5), un couteau supérieur (7) en forme de disque et, sur un arbre inférieur (9), un couteau inférieur (11) associé entrant en contact, en produisant un effet de coupe, avec le couteau supérieur (7),
**caractérisé en ce que** des dimensions en largeur des couteaux (7, 11) sont mémorisées dans une commande, et la commande étant programmée de manière que le nombre des couteaux (7, 11) dans la zone de réserve, et la position de saignées de mise en prise d'organe d'entraînement (7N, 11N), puissent être calculés à partir de la largeur globale de couteaux (MGL).

12. Dispositif de coupe selon la revendication 11,
**caractérisé en ce que**, chaque fois, au moins l'un des couteaux supérieur et inférieur (7, 11) associé présente une gorge (7N, 11N) de pourtour, et **en ce que** le ou les deux organes d'entraînement (130, 13U) présentent chacun une lèvre de mise en prise (13E) lui étant adaptée, pour couplage avec le au moins un couteau supérieur et/ou inférieur (7, 11).

13. Dispositif de coupe selon la revendication 12,
**caractérisé en ce que** la lèvre de mise en prise (13E) est un tronçon périphérique d'une plaque d'organe d'entraînement (13M) sensiblement rectangulaire.

14. Dispositif de coupe selon la revendication 12 ou 13, **caractérisé en ce que** le ou les organes d'entraînement (130, 13U) est/sont chacun disposé(s) sur une table à déplacement linéaire (250, 25U) s'étendant parallèlement à l'arbre supérieur (5) et à l'arbre inférieur (9).

15. Dispositif de coupe selon l'une des revendications 12 à 14, **caractérisé en ce que** la lèvre de mise en prise (13E) est sensiblement en forme de demi-cercle.

16. Dispositif de coupe selon la revendication 14 ou 15, **caractérisé en ce qu'**à chaque table à déplacement linéaire (250, 25U) est associé au moins un vérin linéaire (27), pour lever et abaisser la lèvre de mise en prise (13E) par rapport à la table à déplacement linéaire (250, 25U), faisant ainsi que la table à déplacement linéaire (250, 25U) de l'organe d'entraînement (130, 13U) est à placer en prise avec une gorge (7N, 11N) d'un couteau (7, 11).

17. Dispositif de coupe selon l'une des revendications 11 à 16, **caractérisé en ce qu'**un vérin radial est chaque fois disposé sur les extrémités opposées de l'arbre supérieur (5) et/ou de l'arbre inférieur (9), pour pouvoir produire ainsi un décalage radial.

18. Dispositif de coupe selon la revendication 17,
**caractérisé en ce qu'**un vérin axial est chaque fois disposé sur les extrémités opposées de l'arbre supérieur (5) et/ou de l'arbre inférieur (9), pour pouvoir produire ainsi un décalage axial.

19. Dispositif de coupe selon l'une des revendications 11 à 18, **caractérisé en ce que** chaque fois au moins l'un du couteau supérieur (17), et/ou **en ce qu'**au moins l'un des couteau inférieurs (11) présente(nt) chaque fois un support d'espacement (7A, 11A), pour pouvoir ainsi régler un espacement axial mutuel des couteaux (7, 11).

20. Dispositif de coupe selon la revendication 19,
**caractérisé en ce que** le support d'espacement (11A) est une bague d'espacement rotative.

21. Dispositif de coupe selon l'une des revendications 11 à 20, **caractérisé par** 10, 15, 20, 25 ou 30 paires de couteaux circulaires (3).
